# EUROPÄISCHE PATENTSCHRIFT

(11) **EP 2 702 322 B1**
(45) Veröffentlichungstag und Bekanntmachung des Hinweises auf die Patenterteilung: **23.09.2015**
(21) Anmeldenummer: 12716463.0
(22) Anmeldetag: 26.04.2012
(51) Int. Cl.: F21V 23/02

(54) **LAMPENBETRIEBSGERÄT MIT WERKZEUGLOSER BEFESTIGUNG**
LAMP OPERATING DEVICE WITH TOOL-FREE SECURING MEANS
APPAREIL DE COMMANDE DE LAMPE À FIXATION SANS OUTIL

(30) Priorität: 28.04.2011 DE 202011001000 U
(43) Veröffentlichungstag der Anmeldung: 05.03.2014
(73) Patentinhaber: Zumtobel Lighting GmbH, 6850 Dornbirn (AT)
(72) Erfinder: METZLER, Bernd, A-6850 Dornbirn (AT); OBERHAUSER, Bernd, A-6840 Götzis (AT)
(74) Vertreter: Thun, Clemens
(86) Internationale Anmeldenummer: PCT/EP2012/057608
(87) Internationale Veröffentlichungsnummer: WO 2012/146638

(56) Entgegenhaltungen:
- WO-A1-2006/104995
- US-A- 4 363 086
- US-A- 4 796 001
- US-A- 5 691 878
- US-A1- 2009 009 989

## Beschreibung

Die vorliegende Erfindung betrifft ein Lampenbetriebsgerät zum Betreiben mindestens einer in einem Leuchtengehäuse angeordneten Lichtquelle.

Bei Leuchten, die als Leuchtmittel beispielsweise Leuchtstofflampen aufweisen, ist es in der Regel erforderlich, für die Leuchtmittel entsprechende Lampenbetriebsgeräte, beispielsweise elektronische Vorschaltgeräte (EVGs), innerhalb der Leuchte an dem Leuchtengehäuse anzubringen. Bei den bisher verwendeten Lampenbetriebsgeräten bzw. EVGs ist vorgesehen, dass jeweils an den beiden Enden der Lampenbetriebsgeräte ein Loch, beispielsweise auf einer Platine angeordnet ist. Mit Hilfe von Schraubverbindungen wird dann ein derartiges Lampenbetriebsgerät an dem Leuchtengehäuse befestigt, wobei das Leuchtengehäuse ebenfalls entsprechende Löcher aufweist.

Dementsprechend ist bei der Montage bzw. Demontage des Lampenbetriebsgeräts, beispielsweise für den Austausch des Lampenbetriebsgeräts, immer der Einsatz von Werkzeug erforderlich, was zu einem erheblichen Aufwand führt. Auch bei der Produktion derartiger Leuchten ist beim Einbau der Lampenbetriebsgeräte immer der Einsatz von Werkzeug erforderlich, wodurch die Montage des Lampenbetriebsgeräts während der Produktion eine nicht unerhebliche Zeit in Anspruch nimmt.

In der US 2009/009989 A1 ist eine Leuchte gezeigt, bei der ein Lampenbetriebsgerät in bzw. an dem Leuchtengehäuse befestigt wird.

Aufgabe der vorliegenden Erfindung ist es, ein Lampenbetriebsgerät zu entwickeln, das auf einfache Weise in einem Leuchtengehäuse befestigt werden kann.

Die Aufgabe wird durch ein Lampenbetriebsgerät gemäß Anspruch 1 gelöst. Vorteilhafte Weiterbildungen der Erfindung sind Gegenstand der abhängigen Ansprüche.

Erfindungsgemäß wird ein Lampenbetriebsgerät zum Betreiben mindestens einer in einem Leuchtengehäuse angeordneten Lichtquelle vorgeschlagen, wobei das Lampenbetriebsgerät Mittel zum werkzeuglosen Befestigen des Lampenbetriebsgeräts an dem Leuchtengehäuse aufweist, wobei es sich bei den Mitteln zum werkzeuglosen Befestigen um Rast- bzw. Klemmmittel handelt und wobei es sich bei den Rast- bzw. Klemmmitteln um Laschen und um eine Ausnehmung handelt. Die Laschen sind hierbei derart ausgestaltet und an dem Lampenbetriebsgerät angeordnet, dass die Laschen in an dem Leuchtengehäuse ausgebogene Stege eingeschoben werden können.

Durch die Mittel zum werkzeuglosen Befestigen ist es nunmehr möglich, dass das Lampenbetriebsgerät ohne Zuhilfenahme von Werkzeugen an dem Leuchtengehäuse angebracht und auch wieder gelöst werden kann.

Die Laschen können vorzugsweise an einer Seite des Lampenbetriebsgeräts parallel der dem Leuchtengehäuse zugewandten Seite des Lampenbetriebsgeräts angeordnet sein, derart, dass die Laschen die dem Leuchtengehäuse zugewandten Seite des Lampenbetriebsgeräts teilweise fortsetzen.

Die Ausnehmung kann an der den Laschen gegenüberliegenden Seite des Lampenbetriebsgeräts oder an der dem Leuchtengehäuse zugewandten Seite des Lampenbetriebsgeräts angeordnet sein. Die Ausnehmung kann hierbei derart geformt sein, dass die Ausnehmung nach dem Einschieben der Laschen in die ausgebogenen Stege des Leuchtengehäuses mit einer um etwa 90° von dem Leuchtengehäuse abstehenden Lasche arretierbar bzw. verrastbar ist.

Hierbei können Zacken oder Krallen vorgesehen sein, die derart in der Ausnehmung angeordnet sind, dass die Zacken oder Krallen nach der Arretierung bzw. Verrastung mit der von dem Leuchtengehäuse abstehenden Lasche in Kontakt stehen können. Nachfolgend soll die Erfindung anhand von Ausführungsbeispielen und den beiliegenden Zeichnungen näher erläutert werden. Es zeigen:
- Figur 1: Teil eines Lampenbetriebsgeräts mit einer ersten Variante von Mitteln zum werkzeuglosen Befestigen des Lampenbetriebsgeräts an einem Leuchtengehäuse;
- Figur 2: vergrößerte Darstellung der in Figur 1 gezeigten Mittel zum werkzeuglosen Befestigen;
- Figur 3: das in Figur 1 teilweise gezeigte Lampenbetriebsgerät in an einem Leuchtengehäuse befestigten Zustand;
- Figur 4: Befestigungsvorgang des in Figuren 1-3 teilweise gezeigten Lampenbetriebsgeräts in drei Schritten;
- Figur 5: Teil eines Lampenbetriebsgeräts mit einer zweiten Variante von Mittel zum werkzeuglosen Befestigen des Lampenbetriebsgeräts an einem Leuchtengehäuse;
- Figur 6: erfindungsgemäßes Lampenbetriebsgerät mit Mitteln zum werkzeuglosen Befestigen des Lampenbetriebsgeräts an einem Leuchtengehäuse;
- Figur 7: Befestigungsvorgang des in Figur 6 dargestellten erfindungsgemäßen Lampenbetriebsgeräts;
- Figur 8: Draufsicht des in Figur 6 dargestellten erfindungsgemäßen Lampenbetriebsgeräts;
- Figur 9: vergrößerte Darstellung des in Figur 8 mit Z bezeichneten Ausschnitts.

Zum besseren Verständnis der Erfindung werden in den Figuren 1-5 jeweils Lampenbetriebsgeräte bzw. Teile davon gezeigt, die Mittel zum werkzeuglosen Befestigen des Lampenbetriebsgeräts aufweisen, die nicht den in Anspruch 1 definierten Mitteln entsprechen.

In den Figuren 1 bis 4 wird ein Lampenbetriebsgerät 1 bzw. Teile davon mit einer ersten Variante von Mitteln zum werkzeuglosen Befestigen des Lampenbetriebsgeräts 1 an einem Leuchtengehäuse 2 gezeigt.

Bei diesen Mitteln zum werkzeuglosen Befestigen handelt es sich um Laschen 3, die an der dem Leuchtengehäuse 2 bzw. der Montagewand des Leuchtengehäuses 2 zugewandten Bodenfläche bzw. Seite 4 des Lampenbetriebsgeräts 1 ausgestanzt sind. Die Laschen 3 dienen wie aus Figur 3 hervorgeht, zur Verklemmung mit dem Leuchtengehäuse 2.

Die Laschen 3 weisen hierfür einen ersten Teil 5 auf, der senkrecht von dem Lampenbetriebsgerät 1 bzw. der Bodenfläche 4 nach außen steht, derart, dass dieser erster Teil in Richtung des Leuchtengehäuses 2 zeigt. Zusätzlich ist bei den Laschen 3 ein zweiter Teil 6 vorgesehen, der sich an den ersten Teil 5 anschließt. Dieser zweite Teil 6 verläuft in etwa parallel zu der Bodenfläche 4 und somit auch zu dem Leuchtengehäuse 2, wobei dieser zweite Teil 6 nach außen beabstandet von der Bodenfläche 4 angeordnet ist.

Somit ergibt sich durch den ersten und zweiten Teil 5 und 6 eine in etwa L-formige Lasche 3, wobei der kürzere Schenkel des L dem ersten Teil 5 entspricht und der etwas längere Schenkel des L dem zweiten Teil 6. Der zweite Teil 6 weist desweiteren noch eine leichte Biegung oder Krümmung auf, wodurch sich in etwa eine sehr weitgeöffnete V-Form ergibt, wobei sich die Spitze der V-Form bzw. die Erhebung der Biegung 7 näher an dem Lampenbetriebsgerät 1 befindet als die beiden Schenkel des V und somit der Rest des zweiten Teils 6. Dementsprechend wirkt insbesondere die Spitze der V-Form 7 bzw. die Erhebung der Biegung auf das Leuchtengehäuse 2 ein und verklemmt insgesamt das Lampenbetriebsgerät 1 mit dem Leuchtengehäuse 2.

Um nun eine möglichst gute elektrische Verbindung zwischen dem Leuchtengehäuse 2 und dem Lampenbetriebsgerät 1 herzustellen ist wie in Figur 2 gezeigt an der Spitze der V-Form 7 bzw. an der Erhebung der Biegung noch eine Kralle bzw. Zacke 8 vorgesehen, die in Richtung des Lampenbetriebsgeräts 1 weist, wodurch sich diese nach der Montage des Lampenbetriebsgeräts 1 an dem Leuchtengehäuse 2 in das Leuchtengehäuse 2 drückt und dadurch beispielsweise eine Lackierung oder Beschichtung des Leuchtengehäuses 2 durchdringen kann. Hierdurch wird dann eine gute elektrische Verbindung erreicht, die beispielsweise für die Erdung verwendet werden kann.

Figur 4 zeigt nun die Montage des Lampenbetriebsgeräts 1 mit der ersten Variante von Mitteln zum werkzeuglosen Befestigen. Hierbei weist das Lampenbetriebsgerät 1 zwei Laschen 3 auf, die jeweils an den Enden des Lampenbetriebsgeräts angeordnet sind. Entsprechend der Platzierung der Laschen 3 sind in dem Leuchtengehäuse 2 Öffnungen 9 vorgesehen, in die die Laschen 3 entsprechend eingreifen können. Wie aus Figur 4 nun hervorgeht, wir das Lampenbetriebsgerät 1 als erstes auf das Leuchtengehäuse 2 gesetzt, derart, dass die Laschen 3 in die Öffnungen 9 eingreifen bzw. durchgreifen (1.Schritt). Anschließend wird das Lampenbetriebsgerät 1 seitlich verschoben, derart, dass sich die Laschen 3 nach dem Verschieben in der in Figur 3 gezeigten Position befinden (2.Schritt). Hierfür ist es erforderlich, dass die Laschen 3 in der gleichen Richtung ausgerichtet sind, um dieses seitliche Verschieben zu ermöglichen.

Das letzte in Figur 4 gezeigte Bild stellt nun noch einmal das Lampenbetriebsgerät 1 im befestigten bzw. montierten Zustand auf dem Leuchtengehäuse 2 dar.

Auch die Demontage bzw. das Entfernen des Lampenbetriebsgeräts 1 von dem Leuchtengehäuse 2 ist ohne Werkzeug möglich, da das Lampenbetriebsgerät 1 lediglich in die zur Richtung in Schritt 2 entgegengesetzte Richtung seitlich verschoben werden muss und anschließend entsprechend zu Schritt 1 nach oben entnommen werden kann.

Bei dieser ersten Variante von Mitteln zum werkzeuglosen Befestigen dienen die Laschen also nach dem seitlichen Verschieben des Lampenbetriebsgeräts 1 zum Verklemmen mit dem Leuchtengehäuse 2, wie dies in Figur 3 gezeigt ist, wobei insbesondere bei den Laschen 3 die Verklemmung durch die Spitze der V-Form 7 bzw. der Erhebung der Biegung erfolgt.

Figur 5 zeigt nun ein Lampenbetriebsgerät 11 mit einer zweiten Variante von Mitteln zum werkzeuglosen Befestigen die wiederum als Laschen 13 ausgebildet sind. Die Laschen 13 sind hier nun jedoch im Wesentlichen derart angeordnet, dass diese von dem Lampenbetriebsgerät 11 senkrecht in Richtung des Leuchtengehäuses 12 abstehen, wobei es sich um Rastlaschen 13 handelt. In dem Leuchtengehäuse 12 sind wiederum Öffnungen vorgesehen, in die die Rastlaschen 13 eingreifen. Die Rastlaschen 13 sind hierbei federnd ausgebildet, derart, dass diese während des Aufsetzens des Lampenbetriebsgeräts 11 auf das Leuchtengehäuse 12 während des Eindringens in die Öffnungen 19 zur Seite verdrängt werden und anschließend nachdem sie die Öffnungen durchgriffen haben wieder nach außen schwingen können. Hierdurch wird eine Verrastung der Rastlaschen 13 mit dem Leuchtengehäuse 21 erzielt, wodurch das Lampenbetriebsgerät 11 an dem Leuchtengehäuse 12 befestigt ist.

Die Rastlaschen 13 sind wie aus Figur 5 hervorgeht seitlich nach untenstehend angeordnet, wobei auch hier wiederum ein Ausstanzen möglich ist. Um die Verrastung mit dem Leuchtengehäuse 12 zu ermöglichen, können die Rastlaschen 13 beispielsweise leicht V-förmig ausgebildet sein, wodurch sich der gewünschte Effekt beim Aufsetzen des Lampenbetriebsgeräts 11 ergibt.

Die Rastlaschen 13 können nun an zwei einander gegenüberliegenden Längsseiten des Lampenbetriebsgeräts 11 angeordnet sein. Entsprechend sind dann auch die Öffnungen 19 auf oder im Leuchtengehäuse 12 vorgesehen.

Aufgrund der V-Form ist es auch hier wiederum möglich, dass das Lampenbetriebsgerät 11 ohne den Einsatz von Werkzeug wieder gelöst bzw. demontiert werden kann.

In den Figuren 6 bis 9 ist nun ein erfindungsgemäßes Lampenbetriebsgerät 21 gezeigt, dass Mittel zum werkzeuglosen Befestigen aufweist. Im Einzelnen ist vorgesehen, dass das Lampenbetriebsgerät 21 als Mittel zum Befestigen an dem Leuchtengehäuse 22 Laschen 23 und eine Ausnehmung 26 aufweist.

Die Laschen 23 sind hierbei parallel zu der dem Leuchtengehäuse 22 zugewandten Bodenfläche bzw. Seite 24 des Lampenbetriebsgeräts 21 angeordnet, wobei diese Laschen 23 die Bodenfläche 24 teilweise fortsetzen. Die Laschen 23 stehen somit seitlich von dem Lampenbetriebsgerät 21 ab, wodurch es möglich wird, dass diese in ausgebogene Stege 29 des Leuchtengehäuses 22 eingeschoben werden können. Diese ausgebogenen Stege 29 sind hierbei derart geformt, dass sie eine Öffnung bilden in die die Laschen 23 entsprechen eingeschoben werden können.

Zur Arretierung bzw. Verrastung des Lampenbetriebsgeräts 21 ist dann die Ausnehmung 26 vorgesehen. Diese befindet sich an der Bodenfläche 24 oder an der den Laschen 23 gegenüberliegenden Seite des Lampenbetriebsgeräts 21 und ist derart ausgestaltet, dass die Ausnehmung 26 mit einer Lasche 25, die auf dem Leuchtengehäuse 22 angeordnet ist, arretiert bzw. verrastet oder geklemmt werden kann.

In Figur 8 ist das Lampenbetriebsgerät 21 in der Draufsicht dargestellt, wobei ein Ausschnitt Z markiert ist, der in vergrößerter Ansicht in Figur 9 gezeigt wird. Aus diesem geht hervor, dass die Ausnehmung 26 Krallen bzw. Zacken 28 aufweist, die entsprechend auf die Lasche 25 einwirken und beispielsweise eine Lackierung oder Beschichtung des Leuchtengehäuses 22 durchdringen können, um eine elektrische Verbindung zu ermöglichen die beispielsweise eine Erdung erlaubt.

Die Lasche 25 des Leuchtengehäuses 22 wird beispielsweise wiederum durch Ausstanzen erzeugt, wobei die Lasche anschließend um etwa 90° von dem Leuchtengehäuse nach oben absteht, wodurch die Arretierung bzw. Verrastung oder Klemmung der Ausnehmung 26 möglich wird.

In Figur 7 ist nun gezeigt, wie die Montage bzw. Demontage des Lampenbetriebsgeräts 21 erfolgt. Hierbei werden die Laschen 23 in einem leicht gekippten Zustand des Lampenbetriebsgeräts 21 in die ausgebogenen Stege 29 eingeschoben. Anschließend wird das Lampenbetriebsgerät 21 in Richtung des Leuchtengehäuses 22 geschwenkt, derart, dass es dann plan auf dem Leuchtengehäuse 22 aufliegt. Hierdurch wird die Arretierung bzw. Verrastung oder Klemmung der Ausnehmung 26 mit der Lasche 25 erzielt.

Zur Demontage bzw. Lösen des Lampenbetriebsgeräts 21 ist es nun wiederum nicht erforderlich, dass Werkzeug zum Einsatz kommt. Es ist hier lediglich wieder erforderlich, dass mit etwas Kraftaufwand das Lampenbetriebsgerät 21 in die gekippte Stellung zurückgeführt wird.

Insgesamt ist anzumerken, dass bei allen in den Figuren gezeigten Lampenbetriebsgeräten eine einfache Montage und Demontage des Lampenbetriebsgeräts ohne den Einsatz von Werkzeug möglich wird, wobei gleichzeitig eine sichere Befestigung gewährleistet ist.

## Patentansprüche

1. Lampenbetriebsgerät (21) zum Betreiben mindestens einer in einem Leuchtengehäuse (22) angeordneten Lichtquelle,
wobei das Lampenbetriebsgerät (21) Mittel zum werkzeuglosen Befestigen (23, 26) des Lampenbetriebsgeräts (21) an dem Leuchtengehäuse (22) aufweist, wobei es sich bei den Mitteln zum werkzeuglosen Befestigen um Rast-bzw. Klemmmittel handelt und wobei es sich bei den Rast- bzw. Klemmmitteln um Laschen (23) und eine Ausnehmung (26) handelt,
**dadurch gekennzeichnet,**
**dass** die Laschen (23) derart ausgestaltet und an dem Lampenbetriebsgerät (21) angeordnet sind, dass die Laschen (23) in an dem Leuchtengehäuse (22) ausgebogene Stege (29) eingeschoben werden können und daß die Ausnehmung (26) mit einer Lasche (25), die auf dem Leuchtengehaüse (22) angeordnet ist, arretiert bzw. verrastet order geklemmt werden kann.

2. Lampenbetriebsgerät nach einem der Ansprüche 1,
**dadurch gekennzeichnet,**
**dass** die Laschen (23) an einer Seite des Lampenbetriebsgeräts (21) parallel der dem Leuchtengehäuse (22) zugewandten Bodenfläche bzw. Seite (24) des Lampenbetriebsgeräts (21) angeordnet sind, derart, dass die Laschen (23) die dem Leuchtengehäuse (22) zugewandten Bodenfläche bzw. Seite (24) des Lampenbetriebsgeräts (21) teilweise fortsetzen.

3. Lampenbetriebsgerät nach Anspruch 2,
**dadurch gekennzeichnet,**
**dass** die Ausnehmung (26) an der den Laschen (23) gegenüberliegenden Seite des Lampenbetriebsgeräts (21) oder an der dem Leuchtengehäuse (22) zugewandten Bodenfläche bzw. Seite (24) des Lampenbetriebsgeräts (21) angeordnet ist.

4. Lampenbetriebsgerät nach Anspruch 3,
**dadurch gekennzeichnet,**
**dass** die Ausnehmung (26) derart geformt ist, dass die Ausnehmung (26) nach dem Einschieben der Laschen (23) in die ausgebogenen Stege (29) des Leuchtengehäuses (22) mit einer um etwa 90° von dem Leuchtengehäuse (22) abstehenden Lasche (25) arretierbar bzw. verrastbar ist.

5. Lampenbetriebsgerät nach Anspruch 4,
**dadurch gekennzeichnet,**
**dass** die Ausnehmung (26) Zacken oder Krallen (28) aufweist, die derart in der Ausnehmung (26) angeordnet sind, dass die Zacken oder Krallen (28) nach der Arretierung bzw. Verrastung mit der von dem Leuchtengehäuse (22) abstehenden Lasche (25) in Kontakt stehen können.

## Claims

1. Lamp operating device (21) for operating at least one light source arranged in a light housing (22), wherein the lamp operating device (21) has means for the tool-free securing (23, 26) of the lamp operating device (22) to the light housing, wherein the tool-free securing means are snapping or clamping means and wherein the snapping and clamping means are flaps (23) and a recess (26),
**characterized in that** the flaps (23) are developed and arranged on the lamp operating device (21) in such a way that the flaps (23) can be slid into bars (29) bent out on the light housing (22) and **in that** the recess (26) can be arrested or locked together or clamped with a flap (25) arranged on the light housing (22).

2. Lamp operating device according to one of claims 1, **characterized in that** the flaps (23) are arranged on one side of the lamp operating device (21) parallel to the bottom face or side (24) of the lamp operating device (21) facing the light housing (22) in such a way that the flaps (23) partially continue the bottom face or side (24) of the lamp operating device (21) facing the light housing (22).

3. Lamp operating device according to claim 2, **characterized in that** the recess (26) is arranged on the side of the lamp operating device (21) opposite the flaps (23) or on the bottom face or side (24) of the lamp operating device (21) facing the light housing (22).

4. Lamp operating device according to claim 3, **characterized in that** the recess (26) is shaped in such a way that the recess (26), after sliding the flaps (23) into the bent out bars (29) of the light housing (22), can be arrested or locked together with a flap (25) sticking out from the light housing (22) by for example 90°.

5. Lamp operating device according to claim 4, **characterized in that** the recess (26) has teeth or claws (28) arranged in the recess (26) in such a way that the teeth or claws (28) can be in contact with the flap (25) sticking out from the light housing (22) after the arresting or locking together.

## Revendications

1. Appareil de commande de lampe (21) destiné à commander au moins une source lumineuse disposée dans un boîtier de lampe (22), dans lequel l'appareil de commande de lampe (21) possède des moyens de fixation sans outil (23, 26) de l'appareil de commande de lampe (22) au boîtier de lampe, dans lequel les moyens de fixation sans outil sont des moyens de pression et de serrage et dans lequel les moyens de pression et de serrage sont des pattes (23) et un renfoncement (26), **caractérisé en ce que** les pattes (23) sont configurées et sont disposées sur l'appareil de commande de lampe (21) de manière à ce que les pattes (23) puissent coulisser dans des barres (29) recourbées sur le boîtier de lampe (22) et **en ce que** le renfoncement (26) peut être bloqué, verrouillé ou serré avec la patte (25) disposée sur le boîtier de lampe (22).

2. Appareil de commande de lampe selon l'une des revendications 1, **caractérisé en ce que** les pattes (23) sont disposées sur un côté de l'appareil de commande de lampe (21) parallèle à la face inférieure ou côté (24) de l'appareil de commande de lampe (21) faisant face au boîtier de lampe (22) de manière à ce que les pattes (23) prolongent partiellement la face inférieure ou côté (24) de l'appareil de commande de lampe (21) faisant face au boîtier de lampe (22).

3. Appareil de commande de lampe selon la revendication 2, **caractérisé en ce que** le renfoncement (26) est disposé sur le côté de l'appareil de commande de lampe (21) opposé aux pattes (23) ou sur la face inférieure ou côté (24) de l'appareil de commande de lampe (21) faisant face au boîtier de lampe (22).

4. Appareil de commande de lampe selon la revendication 3, **caractérisé en ce que** le renfoncement (26) possède une forme telle que le renfoncement (26), après coulissement des pattes (23) dans les barres recourbées (29) du boîtier de lampe (22), puisse être bloqué ou verrouillé à une patte (25) dépassant du boîtier de lampe (22) de 90° par exemple.

5. Appareil de commande de lampe selon la revendication 4, **caractérisé en ce que** le renfoncement (26) possède des dents ou des griffes (28) disposées dans le renfoncement (26) de manière à ce que les dents ou les griffes (28) puissent entrer en contact avec la patte (25) dépassant du boîtier de lampe (22) après le blocage ou le verrouillage.
